# EUROPÄISCHE PATENTSCHRIFT

(11) **EP 1 762 815 B1**
(45) Veröffentlichungstag und Bekanntmachung des Hinweises auf die Patenterteilung: **26.08.2009**
(21) Anmeldenummer: 06018435.5
(22) Anmeldetag: 04.09.2006
(51) Int. Cl.: F42B 12/62

(54) **Suchzündermunition**
Munition with seeking fuze
Munition avec fusée chercheuse

(30) Priorität: 10.09.2005 DE 102005043078
(43) Veröffentlichungstag der Anmeldung: 14.03.2007
(73) Patentinhaber: Diehl BGT Defence GmbH & Co.KG, 88662 Überlingen (DE)
(72) Erfinder: Raphelt, Michael, Dr., 91207 Lauf (DE); Thurner, Günther, Dr., 90571 Schwaig (DE); Hofmockel, Armin, 90453 Nürnberg (DE); Schäfer, Otto, 90552 Röthenbach (DE); Fürst, Wilhelm, 92369 Sengenthal (DE)
(74) Vertreter: Diehl Patentabteilung

(56) Entgegenhaltungen:
- EP-A- 0 609 565
- CH-A- 81 919
- DE-A1- 3 414 414
- DE-A1- 3 418 444
- FR-A- 2 545 923

## Beschreibung

### Die Erfindung betrifft eine Suchzündermunition.

Aus der DE 34 14 414 A1 ist ein Lenkflugkörper mit einem Gefechtskopf bekannt, welcher eine Hohlladung oder eine projektilbildende Ladung enthält. Vor dem Gefechtskopf sind Bauelemente wie z. B. ein Suchkopf mit zugehöriger Elektronik angeordnet. Diese vor dem Gefechtskopf befindlichen Bauelemente können bei Annäherung an das Ziel in Flugrichtung von dem Lenkflugkörper abgestoßen werden, bevor der Gefechtskopf gezündet wird.

Aus der EP 0 609 565 A1 ist ein Flugkörper mit zweistufigem Antrieb bekannt, bei dem der Flugkörper vor dem Zünden der zweiten Antriebsstufe durch einen Fallschirm abgebremst wird.

Aus der FR 2 558 585 A ist ein Geschoss mit zwei hintereinander angeordneten Submunitionen mit jeweils einer projektilbildenden Einlage bekannt. Die beiden Submunitionen werden mit Hilfe eines Gasdruckgenerators voneinander separiert, und jeder der beiden Submunitionen wird in der senkrechten Abstiegsphase durch Querschubeinheiten ein Drehmoment um die Längsachse und die Querachse der jeweiligen Submunition vermittelt. Damit wird erreicht, dass die Submunitionen in eine Taumelbewegung versetzt werden, welche eine Abtastung der vertikal unter der Abwurfzone der Submunition befindlichen Umgebung ermöglicht.

Eine Suchzündermunition und ein Verfahren zum Bekämpfen gepanzerter Zielobjekte mittels einer solchen Endphasen-korrigierbaren Suchzündermunition ist aus der DE 35 16 673 C2 bekannt. Diese bekannte Suchzündermunition weist einen Fallschirm auf und ist **dadurch gekennzeichnet, dass** sie mit Einrichtungen zum Aufheben bzw. Wiederansetzen der Wirkung des Fallschirmes sowie mit wenigstens einem Impulsgeber zum Einleiten einer quasi ballistischen Bahnkurve aus einer durch den Fallschirm gebremsten Sinkphase ausgestattet ist.

Die DE 41 04 800 C2 beschreibt eine Einrichtung zur Echtzeit-Geländeaufklärung mittels wenigstens eines Sensors, der als Lastkörper von einem Trägerprojektil nach Art einer Submunition verbringbar ist und dessen Informationen über ein Relais an eine abgesetzte Empfangsstation übertragbar sind, wobei jeder Sensor und das Relais als mit Abstiegs-Bremsmitteln ausgestattete Lastkörper eines Artillerie-Trägerprojektiles ausgelegt sind, die nach Verschuss über einem zu verifizierendes Zielgebiet aus dem Trägerprojektil freigebbar sind. Das Relais ist mit einem Bremsmittel für eine wesentlich geringere Sinkgeschwindigkeit ausgestattet als der rotierend und dabei das Zielgebiet spiralförmig einengend abtastende Sensor.

Die DE 44 26 014 A1 offenbart ein System zum Schutz eines Zieles wie eines Panzerfahrzeuges, eines Bunkers o. dgl. gegen Flugkörper mit einem an einem Basisteil verstellbeweglich gelagerten Abschussbehälter mit mindestens einem Abschussrohr für eine zugehörige Splittergranate, einer Sensoreinrichtung zum Erfassen des zu bekämpfenden Zieles und der Ausrichtung des Abschussbehälters auf das zu bekämpfende Ziel, und einer mit der Sensoreinrichtung über eine Signalverarbeitungseinrichtung und eine Steuerungseinrichtung zusammengeschalteten Antriebseinrichtung zur Ausrichtung des Abschussbehälters relativ zum Basisteil, wobei die mindestens eine Splittergranate mit einer Splitterbelegung und einer Zündeinrichtung zur Steuerung des Zündzeitpunktes versehen ist. Dort kann ein Sprengkörper mit einer Hohlladung vorgesehen sein.

Eine Aufklärungseinrichtung mit einer Sensoreinheit zum Detektieren und Lokalisieren von Zielen, die zusammen mit einer entfaltbaren, fallverzögernden Einrichtung in einem Artilleriegeschoß transportierbar und aus diesem freigebbar ist, und die mit einem Bremsschirm und einer Entdrallvorrichtung versehen ist, ist aus der DE 196 13 492 C2 bekannt.

Eine Suchzündermunition für Artillerie des Kalibers 155 mm ist als SMArt 155 bekannt. Diese bekannte Suchzündermunition weist einen Kopfzünder für eine an diesen rückseitig anschließende Ausstoßeinheit auf, mit deren Hilfe axial hintereinander in einer Gehäusehülle angeordnete Submunitionen rückseitig aus der Gehäusehülle ausgestoßen werden. Die Submunitionen weisen jeweils eine Entdralleinrichtung und einen Rotationsfallschirm als fallverzögernde Einrichtung sowie Sensoren zur Zielerfassung auf.

Die Ausbildung dieser bekannten Suchzündermunition mit in einer Gehäusehülse vorgesehenen Submunitionen, wobei jede Submunition vorderseitig eine projektilbildende Einlage aufweist, ist bei einer SMArt 155 infolge des relativ großen Durchmessers problemlos möglich. Bei einer Suchzündermunition eines kleineren Kalibers müsste jedoch bei Anwendung des gleichen Konstruktionsprinzipes mit einer Gehäusehülse der Durchmesser der projektilbildenden Einlage entsprechend reduziert sein. Eine solche Reduktion des Durchmessers der projektilbildenden Einlage würde jedoch in einer Reduktion der Eindring- bzw. Durchdringtiefe des aus der Einlage gebildeten Projektiles resultieren.

In Kenntnis dieser Gegebenheiten liegt der Erfindung die Aufgabe zugrunde, eine Suchzündermunition zu schaffen, die auch bei einer Dimensionierung mit einem relativ kleinen Kaliber mit einer optimal wirksamen projektilbildenden Einlage ausgebildet ist, und bei welcher ein momentfreier Ausstoß der Submunition gewährleistet ist.

Diese Aufgabe wird durch die Merkmale des Anspruches 1 gelöst. Bevorzugte Aus- bzw. Weiterbildungen der erfindungsgemäßen Suchzündermunition sind in den Unteransprüchen gekennzeichnet.

Dadurch, dass die erfindungsgemäße Suchzündermunition vollkalibrig ohne Gehäusehülse ausgebildet ist, ergibt sich der Vorteil, dass die vorderseitige projektilbildende Einlage mit einem relativ großen Durchmesser dimensioniert sein kann, so dass nach Zünden der zur projetilbildenden Einlage zugehörigen Sprengladung eine optimale Projektilbildung möglich ist, weil die Dimensionierung der Einlage nicht durch eine Gehäusehülse eingeschränkt, d.h. begrenzt wird.

Die erfindungsgemäße Suchzündermunition weist nur eine einzige projektilbildende Einlage auf. Der Ausstoß der Submunition erfolgt erfindungsgemäß nicht mittels eines Kopfzünders - wie z.B. bei SMArt 155 - sondern mittels eines Bodenzünders, der im Heckteil der Suchzündermunition angeordnet und einem um die Suchzündermunition umlaufenden Sollbruchabschnitt zugeordnet ist, der zwischen der Suchzündermunition und dem Heckteil ausgebildet ist.

Nachdem bei der erfindungsgemäßen Suchzündermunition kein Kopfzünder sondern ein Bodenzünder zur Anwendung gelangt, ist es in vorteilhafter Weise außerdem möglich, die Suchzündermunition vorderseitig mit einer für Radarstrahlen der Sensoreinrichtung durchlässigen ballistischen Haube auszubilden. Diese ballistische Haube besteht vorzugsweise aus einem geeigneten Kunststoffmaterial und kann nach Zünden der zur projektilbildenden Einlage zugehörigen Sprengladung von der projektilbildenden Einlage bzw. dem aus der Einlage gebildeten Projektil problemlos durchdrungen werden.

Erfindungsgemäß ist das Heckteil vorzugsweise mit einem aufstellbaren Leitwerk ausgebildet, das im inaktiven Zustand der erfindungsgemäßen Suchzündermunition unterkalibrig angeordnet ist. Durch eine solche Ausbildung ist es in vorteilhafter Weise möglich, die Suchzündermunition aus Waffenrohren ohne Drall, wie den Waffenrohren von Kampfpanzern zu verschießen.

Die erfindungsgemäße Suchzündermunition kann z.B. das Kaliber 120 mm besitzen. Selbstverständlich kann sie auch ein anderes Kaliber besitzen.

Weitere Einzelheiten, Merkmale und Vorteile ergeben sich aus der nachfolgenden Beschreibung eines in der Zeichnung dargestellten Ausführungsbeispieles.

### Es zeigt:

- Figur 1: eine Suchzündermunition im Längsschnitt,
- Figur 2: die Munition nach Figur 1 während des Ausstoßes und
- Figur 3: die ausgestoßene Munition

Die Figur 1 zeigt eine Ausbildung der Suchzündermunition 10, die vorderseitig an einem Geschoss 44 eine projektilbildende Einlage 12 aufweist. An die Einlage 12 grenzt rückseitig eine Sprengladung 14 für die projektilbildende Einlage 12 an. Der Sprengladung 14 ist eine Zündeinrichtung 16 zugeordnet. Mit der Zündeinrichtung 16 ist eine Sensoreinrichtung 18 wirkverbunden, mit der ein zu bekämpfendes Ziel sensiert wird.

Die Suchzündermunition 10 weist außerdem eine Entdralleinrichtung 20 und eine Bremseinrichtung 22 zum Abbremsen der Fallgeschwindigkeit der Suchzündermunition 10 auf. Alle diese Komponenten sind bspw. von der SMArt 155 bekannt, so dass es sich erübrigt, diese detailliert zu beschreiben; sie sind nicht Gegenstand der vorliegenden Erfindung. Gegenstand der vorliegenden Erfindung ist insbesondere, dass die Suchzündermunition 10 vollkalibrig ohne eigene Gehäusehülse ausgebildet ist, um die projektilbildende Einlage mit einem entsprechend großen Durchmesser dimensionieren zu können.

Das Heckteil 24 weist ein Ausstoßrohr 42 auf. Dieses ist mit der Suchzündermunition 10 entlang eines umlaufenden Sollbruchabschnittes 26 mit dem Geschoss 44 verbunden. Der Sollbruchabschnitt 26 ist mittels eines im Heckteil 24 vorgesehenen Bodenzünders 28 mit Ausstoßladung 36 auftrennbar, um die Suchzündermunition 10 vom Heckteil 24 abzutrennen.

Der Sollbruchabschnitt 26 ist gasdicht ausgebildet und abschussfest. Er ist entweder als Gewindeverbindung oder als Schweißverbindung gestaltet. Er kann auch aus einem Fügeelement aus Kunststoff bestehen.

Der Bodenzünder 28 ist mit einem Anschlusskabel 30 verbunden, um den Bodenzünder 28 passend programmieren zu können. Eine andere Möglichkeit besteht darin, den Bodenzünder 28 induktiv zu programmieren.

Der Bodenzünder 28 zündet sowohl die Ausstoßladung 36 und startet über eine nicht dargestelltes Kabel die Zeitfunktion der Sensor- und Zündeinrichtung 16, 18.

Der Boden 40 ist mit einem Deckel 50 der Bremseinrichtung 22 fest verbunden.

Pyrotechnisch zündbare Trennschrauben 46, 48 aktivieren die Bremseinrichtung 22 und - zeitlich später - die Entdralleinrichtung 20.

Das Heckteil 24 weist ein aufstellbares Leitwerk 32 auf, das in der Figur 1 im aufgestellten Aktivzustand gezeichnet ist. Im inaktiven Zustand liegen die Flügel des Leitwerks 32 unterkalibrig am Heckteil 24 an.

Vorderseitig weist die Suchzündermunition 10 eine ballistische Haube 34 aus einem geeigneten Kunststoffmaterial auf, das für Radarstrahlen der Sensoreinrichtung 18 durchlässig ist.

### Funktion:

Nach Abschluss der Suchzündermunition 1 aus einem Waffenrohr wird das Leitwerk 32 durch Fliehkräfte oder durch Federkraft aufgestellt.

Auf der Flugbahn, dicht vor dem Ziel, erfolgt der Ausstoß des Geschosses 44, siehe Figur 2. Hierzu zündet der Bodenzünder 28 die Ausstoßladung 36. Deren Gasdruck führt zur Auftrennung des Sollbruchabschnitts 26 und zum Ausstoß des Geschosses 44 aus dem Ausstoßrohr 42.

Nach Zündung der Trennschraube 46 wird die Bremseinrichtung 22 ausgestoßen. Dabei wird der Deckel 50 mit dem Boden 40 in Achsrichtung entfernt.

Anschließend wird die Entdralleinrichtung 20 durch Zündung der Trennschraube 48 aktiviert.

Nach Sensierung des Zieles erfolgt im optimierten Abstand die Zündung der Sprengladung 14 mit Umformung der Einlage 12 zu einem zielbekämpfenden Projektil.

Die Führungslänge 52 des Geschosses 44 in dem Abschussrohr 42 entspricht dem 1,1 fachen des Geschosskalibers 54. Dadurch ist ein momentenfreier Ausstoß des Geschosses 44 bzw. Trennung des Geschosses 44 von dem Heckteil 24 sichergestellt.

Zur stabilen Fluglage des Geschosses 44 nach der Trennung trägt der Boden 40 bei.

### Bezugsziffernliste:

- 10: Suchzündermunition
- 12: Projektilbildende Einlage (von 10)
- 14: Sprengladung (für 12)
- 16: Zündeinrichtung (für 14)
- 18: Sensoreinrichtung (von 10 für 16)
- 20: Entdralleinrichtung (von 10)
- 22: Bremseinrichtung (von 10)
- 24: Heckteil (von 10)
- 26: Sollbruchabschnitt (zwischen 24 und 10)
- 28: Bodenzünder (in 24 für 26)
- 30: Anschlusskabel (für 28)
- 32: Leitwerk (von 24)
- 34: Ballistische Haube (von 10)
- 36: Ausstoßladung
- 38: Gasdruck
- 40: Boden
- 41: Ausnehmung
- 42: Abschussrohr
- 44: Geschoss
- 46: Trennschraube
- 48: Trennschraube
- 50: Deckel
- 52: Führungslänge
- 54: Geschosskaliber

## Patentansprüche

1. Suchzündermunition (10), die vorderseitig ein von der Suchzündermunition (10) abtrennbares Geschoss (44) mit einer projektilbildenden Einlage (12) aufweist,
wobei die Suchzündermunition (10) vollkalibrig ohne Gehäusehülse ausgebildet ist und rückseitig entlang eines umlaufenden Sollbruchabschnittes (26) mit einem Heckteil (24) verbunden ist, welches ein Ausstoßrohr (42) aufweist, in welchem das Geschoss (44) gelagert ist, dessen Führungslänge (52) in dem Ausstoßrohr (42) etwa dem Geschosskaliber (54) entspricht,
wobei im Heckteil (24) ein Bodenzünder (28) zum Zünden einer Ausstoßladung (36) vorgesehen ist, deren Gasdruck zur Auftrennung des Sollbruchabschnittes (26) und zum Ausstoß des Geschosses (44) aus dem Ausstoßrohr (42) führt,
wobei die Ausstoßladung (36) in einer Ausnehmung (41) eines Bodens (40) des Geschosses (44) angeordnet ist, und der Bodenzünder (28) integraler Bestandteil des Heckteiles (24) ist, und
wobei der Boden (40) mit einem Deckel (50) einer Bremseinrichtung (22) verbunden ist, und die Bremseinrichtung (22) einen heckseitigen Abschnitt des Geschosses (44) bildet.

2. Suchzündermunition nach Anspruch 1,
wobei vorderseitig eine für Radarstrahlen durchlässige ballistische Haube (34) vorgesehen ist.

3. Suchzündermunition nach Anspruch 1 oder 2,
wobei das Heckteil (24) ein aufstellbares Leitwerk (32) aufweist.

## Claims

1. Seeking fuze munition (10), which, at the front, has a projectile (44) which can be seperated from the seeking fuze munition (10) and has a projectile-forming lining (12),
wherein the seeking fuze munition (10) is of full calibre without a housing casing and is connected at the rear along a circumferential weak-point section (26) to a tail part (24) which has an ejection tube (42) in which the projectile (44) is mounted, whose guidance length (52) in the ejection tube (42) corresponds approximately to the projectile calibre (54),
wherein a bottom fuze (28) is provided in the tail part (24) in order to initiate an ejection charge (36), whose gas pressure leads to breaking of the weak-point section (26) and to ejection of the projectile (44) from the ejection tube (42),
wherein the ejection charge (36) is arranged in a recess (41) in a bottom (40) of the projectile (44), and the bottom fuze (28) is an integral component of the tail part (24), and
wherein the bottom (40) is connected to a cover (50) of a braking device (22), and the braking device (22) forms a tail-end section of the projectile (44).

2. Seeking fuze munition according to Claim 1,
wherein a ballistic shroud (34) through which radar beams can pass is provided at the front.

3. Seeking fuze munition according to Claim 1 or 2,
wherein the tail part (24) has a fin assembly (32) which can be extended.

## Revendications

1. Munition avec fusée chercheuse (10), qui présente, du côté avant, un projectile (44) pouvant être séparé de la munition avec fusée chercheuse (10), avec un insert (12) formant le projectile,
la munition avec fusée chercheuse (10) étant réalisée plein calibre sans douille et étant connectée du côté arrière le long d'une portion périphérique destinée à la rupture (26) à une partie arrière (24), qui présente un tube d'éjection (42) dans lequel est installé le projectile (44), dont la longueur de guidage (52) dans le tube d'éjection (42) correspond approximativement au calibre du projectile (54),
une fusée de base (28) pour l'allumage d'une charge d'éjection (36) étant prévue dans la partie arrière (24), sa pression de gaz conduisant à la séparation de la portion destinée à la rupture (26) et à l'éjection du projectile (44) hors du tube d'éjection (42),
la charge d'éjection (36) étant disposée dans un évidement (41) d'une base (40) du projectile (44), et la fusée de base (28) faisant partie intégrante de la partie arrière (24), et
la base (40) étant connectée à un couvercle (50) d'un dispositif de freinage (22), et le dispositif de freinage (22) formant une portion arrière du projectile (44).

2. Munition avec fusée chercheuse selon la revendication 1, dans laquelle du côté avant est prévu un capot balistique (34) perméable aux rayons radar.

3. Munition avec fusée chercheuse selon la revendication 1 ou 2, dans laquelle la partie arrière (24) présente un empennage pouvant être monté (32).
